# EUROPÄISCHE PATENTSCHRIFT

(11) **EP 0 521 174 B1**
(45) Veröffentlichungstag und Bekanntmachung des Hinweises auf die Patenterteilung: **05.03.1997**
(21) Anmeldenummer: 91110112.9
(22) Anmeldetag: 20.06.1991
(51) Int. Cl.: G06K 1/12, B41J 25/304, G11B 25/04

(54) **Thermodrucker**
Thermal printer
Imprimante thermique

(43) Veröffentlichungstag der Anmeldung: 07.01.1993
(73) Patentinhaber: SCHEIDT & BACHMANN GMBH, D-41238 Mönchengladbach (DE)
(72) Erfinder: Miller, Gert, Dipl.-Ing., W-4050 Mönchengladbach 1 (DE); Höffges, Peter, Dipl.-Ing., W-4050 Mönchengladbach 5 (DE)
(74) Vertreter: Stenger, Watzke & Ring Patentanwälte

(56) Entgegenhaltungen:
- DE-A- 2 749 004
- US-A- 4 531 132
- US-A- 4 855 756
- PATENT ABSTRACTS OF JAPAN Band 8, Nr. 245 (P-312)(1682), 10. November 1984; && JP - A - 59116956
- PATENT ABSTRACTS OF JAPAN Band 12, Nr. 289 (M-728)(3136), 8. August 1988; & JP - A - 63067160

## Beschreibung

Die Erfindung betrifft einen Thermodrucker mit einem Thermodruckkopf und einer dem Thermodruckkopf gegenüberliegenden Gegendruckwalze, wobei der Thermodruckkopf schwimmend gelagert ist und durch einen Elektromotor angetrieben auf die Gegendruckwalze absenkbar ist.

Derartige Thermodrucker sind bekannt. Sie haben den Nachteil, daß die Oberfläche des Thermodruckkopfes aufgrund ihrer ständigen Anlage an der zu bedruckenden Karte einem hohen Verschleiß unterworfen ist und daß die Gegendruckwalze relativ zum Thermodruckkopf sehr exakt justiert werden muß, um ein gleichmäßiges Druckbild zu erzielen, weil sich zwischen Thermodruckkopf und Gegendruckwalze lediglich eine linienförmige Berührung ergibt, die bereits bei geringen Abweichungen zu einer erheblichen Verschlechterung des Druckbildes führen.

Aus der US-A-4 855 756 ist beispielsweise ein Thermodrucker zum Bedrucken unregelmäßig geformter Umschläge bekannt. Bei diesem bekannten Thermodrucker ist der über eine Welle mit einem Tragrahmen verbundene Thermodrucker über den von einem Elektromotor gesteuerten Antrieb des Rahmens auf eine Gegendruckwalze absenkbar sowie von dieser abhebbar. Um das Anpassen des Thermodruckkopfes an verschiedene Formen der Briefumschläge zu ermöglichen, ist der Thermodruckkopf zusätzlich gegen die Kraft einer Feder verschiebbar in dem Rahmen gelagert und kippbeweglich mit der Welle verbunden. Nachteilig bei diesem bekannten Thermodrucker ist jedoch einerseits, daß die durch die Kippbeweglichkeit des Thermodruckkopfes bedingte schwimmende Lagerung lediglich eine Anpassung des Thermodruckkopfes an unterschiedliche Formen des zu bedruckenden Gutes ermöglicht, jedoch ein Ausgleich von Lagefehlern quer zur Transportrichtung nicht möglich ist und andererseits das Anheben des Thermodruckkopfes alleine über eine Feder bewirkt wird, deren Alterung oder Beschädigung im Laufe der Zeit dazu führen kann, daß der Thermodruckkopf nicht mehr oder zumindest nicht mehr ausreichend von der Gegendruckwalze abgehoben wird, was einen hohen Verschleiß des Thermodruckkopfes und eine Verschlechterung des Druckbildes über die Lebensdauer des Thermodruckers zur Folge hat.

Weiterhin ist aus der JP-A-59 116 956 ein Lesegerät für Magnetkarten bekannt, bei dem die zu lesende Magnetkarte über angetriebene Rollen und ein Endlosband dem Lesekopf zugeführt wird. Unterhalb des Transportbandes ist gegenüber dem Lesekopf eine Gegendruckwalze angeordnet, die über eine Zugfeder gegen den Lesekopf angedrückt wird. Auch bei dieser bekannten Vorrichtung führt das permanente Anliegen des Lesekopfes an der Gegendruckwalze zu einem erhöhten Verschleiß des Lesekopfes und somit einer nicht ausreichenden Lebensdauer dieses Bauteiles.

Ausgehend von diesem bekannten Stand der Technik liegt der Erfindung die zu lösende **Aufgabe** zugrunde, einen Thermodrucker der Eingangs genannten Art zu schaffen, der zum Bedrucken von durch einen Kartenschacht transportierten Karten geeignet ist und der bei gleichzeitiger Verlängerung der Lebensdauer ein gutes Druckbild ohne aufwendige Justage und periodisch notwendig werdende Nachjustage erzielt.

Die **Lösung** dieser Aufgabenstellung durch die Erfindung ist dadurch gekennzeichnet, daß der Thermodruckkopf an einer Lagerplatte befestigt schwimmend gelagert ist und in einen Kartenschacht hineinragt, und daß die Lagerplatte mit dem Thermodruckkopf mittels Lagerrollen quer zum Kartenschacht beweglich gelagert ist und mit einem auf der Welle des Elektromotors angeordnetem Exzenter die Lagerplatte so antreibt, daß der Thermodruckkopf auf die Gegendruckwalze für die jeweils zu bedruckende Karte absenkbar und von dieser wieder abhebbar ist und über die Gegendruckwalze ein die Karte im Kartenschacht transportierendes Transportband geführt ist.

Bei dem erfindungsgemäß weitergebildeten Thermodrucker liegt der Thermodruckkopf nur für die Dauer des jeweiligen Druckvorganges an der zu bedruckenden Karte an; der Druckkopf wird durch seinen Motor gesteuert von der Karte abgehoben, wenn diejenigen Kartenflächen den Bereich des Thermodruckkopfes passieren, die nicht mit einem Aufdruck versehen werden müssen. Auf diese Weise läßt sich der Verschleiß der Oberfläche des Thermodruckkopfes ganz erheblich senken. Durch das über die Gegendruckwalze geführte Transportband wird beim erfindungsgemäßen Thermodrucker eine großflächige Gegendruckfläche für den Thermodruckkopf geschaffen, die auch bei geringen Lageabweichungen ein gutes Druckbild garantiert, wobei auftretende Abweichungen zusätzlich durch die schwimmende Lagerung des Thermodruckkopfes ausgeglichen werden. Auch ohne höchste Genauigkeit bei der Justierung von Thermodruckkopf und Gegendruckwalze wird auf diese Weise über die Lebensdauer des Thermodruckers ein gutes Druckbild sichergestellt.

Weiterhin ergeben sich eine besonders einfache Lagerung und ein funktionssicherer Antrieb des Thermodruckkopfes.

Wenn die Lagerplatte gemäß einem weiteren Merkmal der Erfindung an ihrer einen Längsseite über zwei Lagerrollenpaare und an der anderen Längsseite mittels eines Lagerrollenpaares geführt wird, ist durch die hierdurch geschaffene Dreipunktlagerung ein Lageausgleich des schwimmend gelagerten Thermodruckkopfes relativ zur Gegendruckwalze möglich, so daß auftretende Ausrichtungsfehler kompensiert werden.

Bei einer bevorzugten Ausführungsform der Erfindung greifen die an der einen Längsseite der Lagerplatte angeordneten Lagerrollenware mittels Führungsbunden in Längsrillen der Lagerplatte ein. Hierdurch ergibt sich eine zusätzliche Führung der Lagerplatte quer zu ihrer Bewegungsrichtung.

Mit der Erfindung wird weiterhin vorgeschlagen, an beiden Enden des Transportbandes mit diesem zusammenwirkende, im Abstand voneinander liegende Druckrollen anzuordnen, zwischen denen ein kammartiges Führungsblech für die in den Kartenkanal eintretende Karte angeordnet ist. Die kammartigen Führungsbleche verhindern hierbei ein unerwünschtes Ausweichen der Karte beim Eintritt in den Kartenkanal.

Mit der Erfindung wird schließlich vorgeschlagen, den Antriebsmotor für das Transportband als Schrittmotor auszubilden, um eine exakte Positionierung und Bewegung der Karte im Kartenschacht während des Druckvorganges sicherzustellen.

Auf der Zeichnung ist ein Ausführungsbeispiel des erfindungsgemäßen Thermodruckers dargestellt, und zwar zeigen:
- Fig. 1: eine teilweise geschnittene Stirnansicht des Thermodruckers,
- Fig. 2: eine teilweise geschnittene Seitenansicht des Thermodruckers nach Fig. 1 und
- Fig. 3: eine Ansicht der gegenüberliegenden Seite des Thermodruckers nach den Fig. 1 und 2.

Der zwei seitliche Lagerbleche 1 und mehrere Lagerzapfen 2 aufweisende Thermodrucker umfaßt einen Thermodruckkopf 3 herkömmlicher Bauart, der in einen Kartenschacht 4 hineinragt, der am besten in Fig. 2 zu erkennen ist. Die Unterseite dieses Kartenschachtes 4 wird durch ein Transportband 5 gebildet, das über zwei Lagerwalzen 6 verläuft. Diesen Lagerwalzen 6 liegen jeweils Druckrollen 7 gegenüber, die im Abstand voneinander auf einer gemeinsamen Achse 8 angeordnet sind. Die Druckrollen 7 bilden zusammen mit Führungsblechen 9 den oberen Teil des Kartenschachtes 4, wobei diese Führungsbleche 9 im Bereich der Druckrollen 7 kammartig ausgeführt sind und zwischen sich einen Raum freilassen, durch den der Thermodruckkopf 3 in den Kartenschacht 4 hineinragt (siehe Fig. 2).

Der Thermodruckkopf 3 wirkt mit einer Gegendruckwalze 10 zusammen, über die das die Karte im Kartenschacht 4 transportierende Transportband 5 geführt ist. Hierdurch ergibt sich eine breitere Gegendruckfläche für den Thermodruckkopf 3, die auch bei auftretenden Lageabweichungen ein einwandfreies Druckbild garantiert.

Der Thermodruckkopf 3 ist an einer Lagerplatte 11 befestigt, die mittels Lagerrollen 12 quer zum Kartenschacht 4 beweglich gelagert ist. Beim Ausführungsbeispiel erfolgt die Lagerung und Führung der Lagerplatte 11 an deren einer Längsseite über zwei Paare von Lagerrollen 12, die jeweils mit einem Führungsbund versehen sind, der in eine in der Lagerplatte 11 ausgebildete Längsrille eingreift, so daß die Lagerplatte 11 nicht nur in Längsrichtung, sondern auch in Querrichtung durch die Lagerrollenpaare an der einen Längsseite der Lagerplatte 11 geführt wird. Diese Lagerrollenpaare sind in Fig. 3 zu erkennen. An der anderen Längsseite der Lagerplatte 11 ist lediglich ein Paar derartiger Lagerrollen 12 zu erkennen (siehe in Fig. 1 links oben), so daß sich eine Art Dreipunktlagerung der Lagerplatte 11 ergibt, die einen begrenzten Lageausgleich ermöglicht, wenn mittels der Lagerplatte 11 der Thermodruckkopf 3 auf die Gegendruckwalze 10 gesenkt wird.

Der auf die voranstehend beschriebene Weise schwimmend gelagerte Thermodruckkopf 3 wird durch einen Elektromotor 13 ausschließlich für den eigentlichen Druckvorgang in den Kartenschacht 4 abgesenkt. Um diese hin- und hergehende Verschiebung des Thermodruckkopfes 3 zu bewirken, ist auf der Welle des Elektromotors 13 ein Exzenter 14 befestigt, der in einen entsprechenden Mitnehmer 15 eingreift, der an der Lagerplatte 11 angeordnet ist. Eine volle Umdrehung des Exzenters 14 hat somit eine vollständige Hin- und Herbewegung des Thermodruckkopfes 3 zur Folge.

Der Antrieb des Transportbandes 5 geschieht durch den Antrieb einer der Lagerwalzen 6. Auf deren Welle ist ein Zahnriemenritzel 16 befestigt, das mittels eines Zahnriemens 17 von einem mit einem weiteren Zahnriemenritzel 18 versehenen Motor angetrieben wird, der als Schrittmotor ausgebildet ist, um einen gleichmäßigen Transport und ggf. eine exakte Positionierung einer Karte im Kartenschacht 4 zu gewährleisten. Die mit den Lagerwalzen 6 zusammenwirkenden, frei drehbaren Druckrollen 7 sind gemäß Fig. 3 durch eine Feder 20 belastet, um eine ordnungsgemäße Mitnahme dieser Druckrollen 7 zu bewirken.

### Bezugszeichenliste:

- 1: Lagerblech
- 2: Lagerzapfen
- 3: Thermodruckkopf
- 4: Kartenschacht
- 5: Transportband
- 6: Lagerwalze
- 7: Druckrolle
- 8: Achse
- 9: Führungsblech
- 10: Gegendruckwalze
- 11: Lagerplatte
- 12: Lagerrolle
- 13: Elektromotor
- 14: Exzenter
- 15: Mitnehmer
- 16: Zahnriemenritzel
- 17: Zahnriemen
- 18: Zahnriemenritzel
- 19: Schrittmotor
- 20: Feder

## Patentansprüche

1. Thermodrucker mit einem Thermodruckkopf und einer dem Thermodruckkopf (3) gegenüberliegenden Gegendruckwalze (10), wobei der Thermodruckkopf (3) schwimmend gelagert ist und durch einen Elektromotor (13) angetrieben auf die Gegendruckwalze (10) absenkbar ist,
**dadurch gekennzeichnet,**
daß der Thermodruckkopf (3) an einer Lagerplatte (11) befestigt schwimmend gelagert ist und in einen Kartenschacht (4) hineinragt, und daß die Lagerplatte (11) mit dem Thermodruckkopf (3) mittels Lagerrollen (12) quer zum Kartenschacht (4) beweglich gelagert ist und mit einem auf der Welle des Elektromotors (13) angeordnetem Exzenter (14) die Lagerplatte (11) so antreibt, daß der Thermodruckkopf (3) auf die Gegendruckwalze (10) für die jeweils zu bedruckende Karte absenkbar und von dieser wieder abhebbar ist und über die Gegendruckwalze (10) eine die Karte im Kartenschacht (4) transportierendes Transportband (5) geführt ist.

2. Thermodrucker nach Anspruch 1, dadurch gekennzeichnet, daß die Lagerplatte (11) an ihrer einen Längsseite über zwei Lagerrollenpaare (12) und an der anderen Längsseite mittels eines Lagerrollenpaares (12) geführt ist.

3. Thermodrucker nach Anspruch 2, dadurch gekennzeichnet, daß die an der einen Längsseite der Lagerplatte (11) angeordneten Lagerrollenpaare (12) mittels Führungsbunden in Längsrillen der Lagerplatte (11) eingreifen.

4. Thermodrucker nach Anspruch 1, dadurch gekennzeichnet, daß an beiden Enden des Transportbandes (5) mit diesem zusammenwirkende, im Abstand voneinander liegende Druckrollen (7) angeordnet sind, zwischen denen ein kammartiges Führungsblech (9) für die in den Kartenschacht (4) eintretende Karte angeordnet ist.

5. Thermodrucker nach einem der Ansprüche 1 bis 4, dadurch gekennzeichnet, daß der Antriebsmotor für das Transportband (5) als Schrittmotor (19) ausgebildet ist.

## Claims

1. Thermal printer with a thermal printing head and with an impression cylinder (10) located opposite the thermal printing head (3), the thermal printing head (3) being mounted in a floating manner and, driven by an electric motor (13), being lowerable onto the impression cylinder (10), characterized in that the thermal printing head (3) is mounted in a floating manner, fastened, on a bearing plate (11) and projects into a card shaft (4), and in that the bearing plate (11), together with the thermal printing head (3), is mounted so as to be movable transversely relative to the card shaft (4) by means of bearing rollers (12), the bearing plate (11) being driven, by means of an eccentric (14) arranged on the shaft of the electric motor (13), in such a way that the thermal printing head (3) can be lowered onto the impression cylinder (10) for the card to be printed in each case and can be lifted off from the impression cylinder (10) again, and a transport band (5) transporting the card in the card shaft (4) is guided over the impression cylinder (10).

2. Thermal printer according to Claim 1, characterized in that the bearing plate (11) is guided on one of its longitudinal sides via two pairs of bearing rollers (12) and on the other longitudinal side by means of one pair of bearing rollers (12).

3. Thermal printer according to Claim 2, characterized in that the pairs of bearing rollers (12) arranged on the one longitudinal side of the bearing plate (11) engage by means of guide collars into longitudinal grooves of the bearing plate (11).

4. Thermal printer according to Claim 1, characterized in that there are arranged at both ends of the transport band (5) pressure rollers (7) which cooperate with the latter and are located at a distance from one another and between which is arranged a comb-like guide plate (9) for the card entering the card shaft (4).

5. Thermal printer according to one of Claims 1 to 4, characterized in that the drive motor for the transport band (5) is designed as a stepping motor (19).

## Revendications

1. Imprimante thermique comprenant une tête d'impression thermique et un cylindre de pression conjugué (10) en regard de la tête d'impression thermique (3), la tête d'impression thermique (3) étant montée flottante et pouvant être abaissée sur le cylindre de pression conjugué (10), en étant entraînée par un moteur électrique (13),
caractérisée en ce que la tête d'impression thermique (3) fixée sur une plaque de support (11) est montée flottante et pénètre dans un logement de carte (4), en ce que la plaque de support (11) avec la tête d'impression thermique (3) est montée de manière à être mobile transversalement au logement de carte (4), au moyen de galets de guidage (12), et la plaque de support (11) est entraînée par un excentrique (14) disposé sur l'arbre du moteur électrique (13), de façon telle, que la tête d'impression thermique (3) puisse être abaissée sur le cylindre de pression conjugué (10), pour chaque carte à imprimer, et puisse à nouveau être soulevée de celle-ci, et en ce qu'une bande de transport (5) transportant la carte dans le logement de carte (4), passe sur le cylindre de pression conjugué (10) en y étant guidé.

2. Imprimante thermique selon la revendication 1, caractérisée en ce que la plaque de support (11) est guidée par deux paires de galets de guidage (12) sur l'un de ses côtés longitudinaux, et au moyen d'une paire de galets de guidage (12) sur l'autre côté longitudinal.

3. Imprimante thermique selon la revendication 2, caractérisée en ce que les paires de galets de guidage (12) disposées sur l'un des côtés longitudinaux de la plaque de support (11), s'engagent par l'intermédiaire d'embases de guidage, dans des rainures longitudinales de la plaque de support (11).

4. Imprimante thermique selon la revendication 1, caractérisée en ce qu'aux deux extrémités de la bande de transport (5) sont disposés des galets de pression (7) coopérant avec cette bande, espacés les uns des autres, et entre-lesquels est disposée une tôle de guidage (9) en forme de peigne pour la carte pénétrant dans le logement de carte (4).

5. Imprimante thermique selon l'une des revendications 1 à 4, caractérisée en ce que le moteur d'entraînement pour la bande de transport (5) est réalisé en tant que moteur pas à pas (19).
